# EUROPÄISCHE PATENTSCHRIFT

(11) **EP 0 469 570 B1**
(45) Veröffentlichungstag und Bekanntmachung des Hinweises auf die Patenterteilung: **01.06.1994**
(21) Anmeldenummer: 91112861.9
(22) Anmeldetag: 31.07.1991
(51) Int. Cl.: B65H 29/58, B65G 15/02

(54) **Transportvorrichtung für einen schuppenartigen Signaturenstrom mit kurvenförmigem Verlauf**
Transport apparatus for particulate material with a curved section
Dispositif transporteur courbe pour pièces détachées

(30) Priorität: 03.08.1990 IT 2122090
(43) Veröffentlichungstag der Anmeldung: 05.02.1992
(73) Patentinhaber: CIVIEMME S.r.l., I-28010 Bogogno (Novara) (IT)
(72) Erfinder: Masini, Giancarlo, I-28066 Galliate (IT)
(74) Vertreter: Mayer, Hans Benno, Dipl.-Ing.

(56) Entgegenhaltungen:
- GB-A- 2 063 201
- GB-A- 2 220 903
- US-A- 1 254 941
- US-A- 2 729 324

## Beschreibung

Die vorstehende Erfindung betrifft eine Transportvorrichtung mit kurvenfoermigem Verlauf, zum Transport eines schuppenartigen Signaturenstroms.

In Druckereien bestehen die Foerderbahnen, welche z. B. eine Rotationsdruckmaschine mit unterschiedlichen Verarbeitungseinrichtungen der Signaturen verketten, z. B. Verteilerstationen und Stapeleinrichtungen, aus geradlinigen Transporteinrichtungen sowie kurvenfoermigen Verlauf aufweisenden Transportvorrichtungen. Aufgrund der unterschiedlichen Umfangsgeschwindigkeiten zwischen innenliegenden Bahnbereichen und aussenliegenden Bahnbereichen der kurvenfoermig ausgebildeten Transporteinrichtungen, werden die gefoerderten Signaturen- oder Bogensignaturen bei Durchlaufen der kurvenfoermigen Foerderbahn einer faecherartig erfolgenden Oeffnungsbewegung bzw. einer Schliessbewegung ausgesetzt.
Es ist bereits eine Transporteinrichtung mit kurvenfoermigem Verlauf bekanntgeworden, bei der eine Vielzahl von konischen Rollen vorgesehen ist, die nebeneinander angeordnet sind und eine Auflageflaeche bilden, die in der Ebene des Kurveneinlaufs sowie des Kurvenauslaufs liegt. Bei dieser kurvenfoermigen Verlauf aufweisenden Transportvorrichtung ist jede Rolle mit der folgenden Rolle ueber einen endlosen Riemen verbunden. Die Auflageebene fuer den Signaturenstrom wird von der Mantelflaeche der konischen Rollen gebildet. Diese bekannte Vorrichtung weist den schwerwiegenden Nachteil auf, dass bei Bruch eines Endlosriemens der Antrieb entlang der Foerderstrecke unterbrochen wird. Es ist folglich ein Eingriff einer Bedienungsperson notwendig, die das Anhalten der Rotationsdruckmaschine bewirkt. Ähnliche mit Kurvenförmigen Verlauf Transporteinrichtungen sind aus den US-A-2 729 324, US-A-1 254 941 und GB-A-2 220 903 bekannt.
Bei Zunahme der Foerdergeschwindigkeit der Signaturen bei Durchfuehrung der faecherartigen gegenseitigen Verschiebung zwischen den Signaturen fuehren die Bogensignaturen zusaetzliche Relativbewegungen aus, die durch Einwirken der Zentrifugalkraft auf den Signaturenstrom hervorgerufen werden. Es konnte ferner festgestellt werden, dass bei gleicher Stromgeschwindigkeit unterschiedliche Gleitbewegungen zwischen den einzelnen Signaturen in Abhaengigkeit von der Beschaffenheit der Bogensignaturen: z. B. Papierart, Menge und Verteilung der Druckfarbe, Format und Seitenzahl der Signaturen auftraten. Ein Abwandern der Bogensignaturen zur Aussenseite der Bahnkurve wird bei den bekannten Vorrichtungen auch von der glatten Oberflaeche der konischen Rollen beguenstigt.
Es ist Aufgabe der Erfindung, eine Transportvorrichtung der genannten Art mit kurvenfoermigem Verlauf, fuer den Transport von schuppenartig angeordneten Bogensignaturen vorzuschlagen, mit der eine kontinuierliche und sichere Befoerderung des Signaturenstrom gewaehrleistet wird, wobei im Signaturenstrom beim Auslauf aus der Vorrichtung eine einwandfreie, schuppenfoermige Anordnung der Bogensignaturen, auch bei hohen Transportgeschwindigkeiten erhalten bleibt, auch bei unterschiedlicher Bogenbeschaffenheit, was Papierqualitaet, Format, Seitenzahl und Gewicht der Bogensignaturen anbetrifft.
Diese Aufgabe wird erfindungsgemaess mit einer Vorrichtung fuer den Transport von Bogenssignaturen bei bogenfoermigem Bandverlauf dadurch geloest, dass die Transportbahn von einer Vielzahl elastischer, endloser Riemen gebildet ist, die parallel zueinander angeordnet sind, dass die gekruemmte Transportbahn von der Kurveninnenseite zur Kurvenaussenseite ansteigt, dass die Riemen von angetriebenen Umlenkrollen in Bewegung gesetzt werden, deren Durchmesser von der Kurveninnenseite zur Kurvenaussenseite zunimmt, dass die Umlenkrollen Nuten zur Aufnahme der Riemen aufweisen und dass die Riemen von Scheiben gefuehrt werden, die in Gruppen zusammengefasst auf Linien (R) angeordnet sind, die strahlenfoermig vom Mittelpunkt (X) der Kurve zu deren Aussenseite verlaufen.
Es wird eine formstabile Transportbahn geschaffen und zwischen Transportbahn und Signaturen werden Stauungen und Stoerungen dadurch vermieden, dass die Fuehrungsscheiben fuer die Riemen auf einem segmentartig geformten Blech angeordnet sind und dieser Blechsektor von der Kurveninnenseite zur Kurvenaussenseite steigend vorgesehen ist und Lagerlaschen aufweist, die durch Stanzen des Blechsektors erstellt werden und nach unten abgebogen sind. Die Riemenscheiben sind frei drehbar angeordnet, und Scheibendrehachse und Transportbahn schliessen einen Winkel von weniger als 90° ein. Die Oberkante jeder Riemenscheibe ist parallel zur Transportebene durch Vorsehung einer Anfasung ausgerichtet.
Es wird eine einfache und schnell montierbare Lagerung fuer die Riemenscheiben dadurch geschaffen, dass die Riemenscheiben hohl ausgebildet sind und unter Zwischenschaltung eines Kugellagers von einem Drehbolzen aufgenommen sind, der ueber eine Schraubverbindung mit der Lasche des Blechsektors verbunden ist.
Es wird ein einwandfreier Foerderstrom fuer die Bogensignaturen auch bei hohen Transportgeschwindikgeiten oder leicht rutschbaren Bogensignaturen dadurch erreicht, dass der Blechsektor in unterschiedliche, sich radial erstreckende Segmente unterteilt ist, wobei jedes Segment die notwendigen Riemenscheiben aufnimmt, die auf einem Linienstrahl angeordnet sind und dass die radialen Segmente fest an ihrem zum Kurvenzentrum gerichteten Ende gelagert sind und am aeusseren Ende mit einer hoeheneinstellbaren Lagerung versehen sind.
Die neigbare Foerderbahn kann dadurch hoehenjustiert werden, indem das aeussere Ende der radialen Blechsegmente eine Haltelasche aufweist, die mit einer vertikalen, fensterartigen Oeffnung versehen ist und diese Oeffnung von einer Spannschraube durchdrungen ist, die an einem starren Bauteil der Transportvorrichtung festlegbar ist.
Man erreicht eine sichere Fuehrung des zuruecklaufenden Trumms der Endlosriemen mit einer beschraenkten Anzahl von Bauteilen dadurch, dass unterhalb der Riemenfuehrungsscheiben der Transportbahn zwischen den Umlenkrollen zwei Querstreben angeordnet sind, die strahlenartig verlaufen und eine Anzahl Fuehrungsscheiben aufweisen, um die ruecklaufenden Riementrumme zu fuehren.
Man erreicht eine einwandfreie faecherartige Oeffnungs- und Schliessbewegung der Bogensignaturen auf der bogenfoermigen Transportvorrichtung dadurch, dass auf den zwei Seiten eines mittigen Transportriemens oder der Mittellinie der Transportbahn die gleiche Anzahl von Transportriemen vorgesehen ist.
Es wird ein gleichmaessiger Strom der Blattsignatur fuer jegliches Format dadurch beibehalten, dass zu beiden Seiten des mittigen Transportriemens oder auf beiden Seiten der Mittellinie der Transportbahn ein von Riemen zu Riemen zunehmender Abstand gegenueber dem mittigen Riemen oder der Mittellinie gegen die Umlenkrollenenden hin vorgesehen ist.
Es wird auf einfache Weise eine Anschlussverbindung zwischen der Ebene des Zufuehrfoerderers und der Ebene des Abfuehrfoerderers und der geneigten Foerderbahn dadurch geschaffen, dass die kurvenfoermig ausgebildete Foerderbahn angetriebene Anschlussrollen aufweist, die in der Naehe der Umlenkrollen vorgesehen sind.
Die mit der vorstehenden Erfindung erzielbaren Vorteile bestehen im wesentlichen darin, dass jeder Transportriemen die gesamte Foerderbahn zwischen den Umlenkrollen ueberbrueckt und bei Bruch eines Foerderriemens keine Unterbrechung der Transportbahn erfolgt. Die Elastizitaet der Transportriemen ermoeglicht ein einfaches Aendern der Neigung der Transportbahn gegenueber der Horizontalen. Auf der Ruecklaufstrecke der unteren Riementrumme sind zwei radiale Umlenkungen fuer jeden Riemen ausreichend. Ein weiterer Vorteil ist darin zu sehen, dass der kurvenfoermige Verlauf der Foerderriemen frei waehlbar ist und von Fall zu Fall ein entsprechender Kurvenradius und/oder ein gekruemmter Verlauf, unter Beruecksichtigung des Grundrisses der Druckerei und Beruecksichtigung von vorhandenen Saeulen, Ecken oder anderen Hindernissen auswaehlbar ist. Es wird eine einwandfreie Bewegung des Signaturenstromes durch Verwendung von Transportriemen erreicht, die einen mehreckigen Verlauf unter Verwendung von wenigen Radiallagern beschreiben. Die radialen Umlenkpunkte werden durch die Transportriemen angetrieben und foerdern den Strom der Bodensignaturen. Die Erfindung wird nun anhand von zwei Ausfuehrungsbeispielen beschrieben und in den Zeichnungen dargestellt.
Es zeigen:
Fig. 1 eine Draufsicht auf die erfindungsgemaesse Foerdervorrichtung mit kurvenfoermigem Verlauf;
Fig. 2 eine Ansicht der Transportvorrichtung nach Fig. 1 von unten gesehen;
Fig. 3 einen Querschnitt entlang der Linie III-III der Fig. 1;
Fig. 4 und 5 eine Schnittdarstellung im Detail und in vergroessertem Maßstab einer Foerderbahn mit veraenderbarem Neigungswinkel; und
Fig. 6 in vergroessertem Maßstab eine Schnittdarstellung in Seitenansicht von zwei Umlenkscheiben entsprechend der Erfindung.

Die kurvenfoermigen Verlauf aufweisende Foerdervorrichtung gemaess der Erfindung weist im dargestellten Beispiel eine Kurve von 90° auf mit ihrem Zentrum im Punkt X. Die Kurvenbahn ist fuer den Transport von einem Signaturenstrom aus schuppenfoermig uebereinanderliegenden Bogensignaturen vorgesehen. Der Signaturenstrom wird in nicht dargestellter Weise, z. B. nach einer Rotationsdruckmaschine gebildet und in Richtung des Pfeils F gefoerdert. Die Transportvorrichtung 1 besteht aus einer Transportbahn, die von der Innenseite der Kurven zu deren Aussenseite ansteigt, das heisst gegenueber der Horizontalebene Y geneigt angeordnet ist. Die Transportbahn 2 weist eine Vielzahl elastischer Endlosriemen 3 auf, die aus Gummi oder aehnlichem Material bestehen, in vorteilhafter Weise mit kreisrundem Querschnitt. Die Riemen sind parallel zueinander angeordnet und werden um zwei Umlenkpunkte, bestehend aus konischen Umlenkwalzen 4, umgelenkt. Diese Umlenkwalzen weisen Umfangsnuten 5 auf. Mit den Bezugszeichen 7 und 8 sind Verbindungszylinder dargestellt, die Bestandteil der kurvenfoermig verlaufenden Transportbahn oder der geradlinig verlaufenden Einlauf- oder Auslaufstrecke sind.
Die Umlenkrollen 4 sowie die Verbindungszylinder 7 und 8 sind drehbar gelagert und in nicht dargestellter Weise durch einen Motor angetrieben und werden von einem gebogenen inneren Profil 9 und einem aeusseren Profil 10 gelagert. An den gebogenen Profilen 9 und 10 ist ein Aufnahmesektor 11 aus Blech befestigt, dieser Blechsektor weist steigenden Verlauf zur Aussenseite entsprechend der Transportbahn 2 und der oberen Erzeugenden der konischen Umlenkwalzen 4 auf. Die Profile 9 und 10 und der Sektor 11 bilden das Gestell der Transportvorrichtung 1. Der kurvenfoermige Verlauf der einzelnen Riemen 3 erstreckt sich entlang polygonalartigen Linien, die zueinander konzentrisch angeordnet sind und von Fuehrungsscheiben 12, die entlang der strahlenartigen Linien R angeordnet sind, bestimmt werden. Die Strahlenlinien R laufen vom Mittelpunkt X der Kurve strahlenfoermig nach aussen. Die Scheiben 12 sind auf laschenartigen Blechstreifen 13 gelagert, die aus dem Blechsektor 11 herausgestanzt und nach unten abgebogen sind, wie dies in Fig. 3 dargestellt ist. Mit dieser Ausfuehrungsform bilden die Riemen 3 eine Foerderbahn 2 fuer die Bogenstapel. Die Foerderbahn 2 ist von innen nach aussen steigend nach Art einer ueberhoehten Kurve ausgebildet.
Bei dem dargestellten Beispiel sind die Riemenscheiben 12 hohl ausgebildet und frei drehbar auf einem Drehbolzen 14 mittels eines Kugellagers 15 (Fig. 6) gelagert. Der Bolzen 14 ist mit einer ausgestanzten Blechlasche 13 ueber eine Schraube 16 und einer Spannmutter 17 verbunden. Mit dem Bezugszeichen 18 ist ein Gewindestift gekennzeichnet, der in die ausgestanzte Blechlasche 13 und in den Bolzen 14 eingeschraubt ist, um ein ungewolltes Verdrehen dieses Bolzens zu vermeiden. Wie den Zeichnungen deutlich zu entnehmen ist, weist der obere Rand der Riemenscheiben 12 eine Anfasung 19 auf, die parallel zur Transportbahn 2 ausgerichtet ist. Auf diese Weise koennen die Bogensignaturen, die schematisch mit 20 in Fig. 4 und 5 gekennzeichnet sind, auf den Riemen 3 ueber den Riemenscheiben 12 mit geradlinigem Verlauf und ohne Stoerungen gefoerdert werden. Bei der dargestellten Konstruktion weist der Winkel alpha gemaess Fig. 6 zwischen der Achse 21 der Riemenscheiben 12 und der Transportebene 2 einen Wert von weniger als 90° auf, z. B. einen Winkel von 70°.
Fuer den Ruecklauf der Riemen 3 unterhalb des bogenfoermigen Blechsektors 11, sind zwei radial angeordnete Streben 23 vorgesehen, die mit dem inneren gebogenen Profil 9 sowie dem aeusseren gebogenen Profil 10 verbunden sind. Jede Strebe 23 nimmt fuer jeden Riemen 3 eine Fuehrungsscheibe 12 auf.
In der Ausfuehrungsform nach Fig. 4 und 5 ist der bogenfoermig ausgebildete Blechsektor 11 von einzelnen radialen Sektoren 24 gebildet, die auch in Fig. 1 dargestellt sind und fest mit dem inneren gekruemmten Profil 9 verbunden sind. Das aeussere Ende 25 der radialen Sektoren 24 ist ueber eine Schraube 26 mit einem elastischen laschenfoermigen Blechteil 27 verbunden. Das Blechteil weist eine vertikal angeordnete fensterartige Oeffnung 28 auf. Die fensterartige Oeffnung 28 wird von einer Schraube 29 durchdrungen, die in eine Gewindebohrung 30 des aeusseren kurvenfoermigen Profils 10 einschraubbar ist. Durch Anheben oder Absenken des aeusseren Endes 25 ist es moeglich, die Neigung der radialen Blechsektoren 24 und somit der Transportbahn 2 in Abhaengigkeit von der Geschwindigkeit des Signaturenstromes, bestehend aus schuppenfoermigen Bogensignaturen, sowie der technischen Beschaffenheit dieser Bogensignaturen, zu aendern.
Die Transportvorrichtung 1 kann mit nicht dargestellten Stuetzen ausgeruestet sein oder an den einlaufenden bzw. auslaufenden Transporteinrichtungen befestigt sein.
Die erfindungsgemaesse kurvenfoermige Transportstrecke hat folgende Arbeitsweise:
Der Strom der Bogensignaturen bewegt sich laengs der Transportvorrichtung 1 entlang der Transportbahn 2, die von Transportriemen 3 gebildet ist. Die Transportriemen 3 nehmen die Signaturen waehrend der gesamten Foerderbewegung zwischen den Umlenkrollen 4 auf. An den Riemenscheiben 12 treten die Bogensignaturen mit den angefasten Raendern 19 der Riemenscheiben 12 in Verbindung, die Drehbewegung der Riemenscheiben traegt zur Vorschubbewegung der Bogensignaturen bei, ohne dass dabei die faecherartige Oeffnungs- und Schliessbewegung der Signaturen beeintraechtigt wird. Aufgrund des hohen Reibungswertes des elastischen Riemenmaterials und der nach aussen hin ansteigenden Neigung der Transportbahn 2 wird jegliches Gleiten zwischen den Bogensignaturen verhindert.
Es wurden sehr gute Ergebnisse mit einem Kurvenverlauf von 90° erzielt. Diese Kurve weist konische Umlenkrollen mit einem Konuswinkel von circa 5° auf und eine symmetrische Anordnung der Foerderriemen, wobei ein zentral angeordneter Riemen und zwei seitlich angeordnete Gruppen, bestehend aus je drei Foerderriemen, vorgesehen sind. Es ist ein zunehmender Abstand zwischen dem zentral angeordneten Riemen in Richtung der Enden der Umlenkrollen 4 vorgesehen.
Bei sehr leichten Bogensignaturen bestehend aus Glanzpapier, das heisst Papier mit sehr geringem Reibwert, wurde ein einwandfreier Transport der Bogensignaturen auch mit Foerdergeschwindigkeiten bis zu 60 m/min erzielt, dabei wurde der Neigungswinkel der Transportstrecke 2 vergroessert.
Eine solche Aenderung der Neigung der Transportbahn 2 ist aufgrund der Unterteilung des Blechsektors 11 in einzelne Radialsektoren 24 sowie durch Ausnuetzen der Elastizitaet der Riemen moeglich. Im dargestellten Beispiel erfolgt die Aenderung der Neigung der Transportstrecke 2 gegenueber der Horizontalebene Y durch Loesen der Schrauben 29 und Anheben der radial angeordneten Bauteile 24, die nacheinander auf die gewuenschte Hoehe (Neigung) einjustiert werden. Im Anschluss erfolgt erneut ein Spannen der Schraube 29.
In der Praxis hat sich gezeigt, dass ein Anheben um 10 bis 15 mm ausreichend ist, um einen einwandfreien Transport mit Geschwindigkeiten bis circa 60 m/min fuer Bogensignaturen, bestehend aus unterschiedlichen Materialien, zu gewaehrleisten.
In der Praxis kann die Anzahl der Riemen sowie die Anzahl der radial angeordneten Riemenscheiben entsprechend dem Radius der Kurve oder der zu foerdernden Bogensignaturen geaendert werden.

## Patentansprüche

1. Vorrichtung zum Transport von Bogensignaturen bei bogenfoermigem Bahnverlauf zwischen einer Zufuehrbahn und einer Abfuehrbahn, die im Winkel zueinander angeordnet sind, **dadurch gekennzeichnet,** dass die Foerderbahn (2) von einer Vielzahl elastischer, endloser Riemen (3) gebildet ist, die parallel zueinander angeordnet sind, dass die gekruemmte Foerderbahn (2) von der Kurveninnenseite zur Kurvenaussenseite ansteigt, dass die Riemen (3) von angetriebenen Umlenkrollen in Bewegung gesetzt werden, deren Durchmesser von der Kurveninnenseite zur Kurvenaussenseite zunimmt, dass die Umlenkrollen Nuten (5) zur Aufnahme der Riemen (3) aufweisen und die Riemen von Scheiben (12) gefuehrt werden, die in Gruppen zusammengefasst auf Linien (R) angeordnet sind, die strahlenfoermig vom Mittelpunkt (X) der Kurve zu deren Aussenseite verlaufen.

2. Transportvorrichtung, nach Patentanspruch 1, **dadurch gekennzeichnet**, dass die Riemenscheiben (12) zur Fuehrung der Riemen (3) und zur Bildung der Foerderbahn (2) auf einem ringfoermigen Blechsektor (11) angeordnet sind und dieser Blechsektor vom Inneren der Kurve zum Aeusseren der Kurve steigend angeordnet ist und Aufnahmelaschen aufweist, die durch Stanzen des Blechsektors erstellt werden und nach unten abgebogen sind, dass die Riemenscheiben (12) frei drehbar von einer Achse (21) aufgenommen werden, die mit der Transportbahn (2) einen Winkel von weniger als 90° einschliesst und dass der obere Rand (19) der Scheiben (12) eine Anfasung aufweist, die parallel zur Foerderebene ausgerichtet ist.

3. Transportvorrichtung, nach Patentanspruch 1 und 2, **dadurch gekennzeichnet,** dass die Scheiben (12) zur Fuehrung der Riemen hohl ausgebildet sind und mittels eines Kugellagers (15) von einem Bolzen (14) aufgenommen sind, der ueber eine Schraube (16) mit einer Lasche (13) des Blechsektors (11) verbunden ist.

4. Transportvorrichtung, nach Patentanspruch 1 und 3, **dadurch gekennzeichnet,** dass der Blechsektor (11) in radiale Segmente (24) unterteilt ist, von denen jedes Segment die Fuehrungsscheiben (12) eines Linienstrahls (R) aufnimmt und dass die sich radial erstreckenden Segmente (24) fest am inneren Ende angeordnet sind, und am aeusseren Ende (25) in der Hoehe verstellbar angeordnet sind.

5. Transportvorrichtung, nach Patentanspruch 4, **dadurch gekennzeichnet**, dass das aeussere Ende (25) der Radialsegmente (24) eine Haltelasche (27) aufweist, die eine vertikal angeordnete, fensterartige Oeffnung (28) aufweist, die von einer Spannschraube (29) durchdrungen wird, die in ein festes Teil (10) der Transportvorrichtung (1) einschraubbar ist.

6. Transportvorrichtung, nach Patentanspruch 1 und 4, **dadurch gekennzeichnet,** dass unterhalb der Scheiben (12) der Transportbahn (2) zwischen den Umlenkrollen (4) zwei Querstreben (23) angeordneten sind, die strahlenfoermig verlaufen und in einer Reihe angeordnete Fuehrungsscheiben (12) fuer den Ruecklauf der Riemen (3) aufnehmen.

7. Transportvorrichtung, nach Patentanspruch 1, **dadurch gekennzeichnet**, dass auf den zwei Seiten eines zentralen Transportriemens (3) oder der Mittelebene der Foerderbahn (2) die gleiche Anzahl von Transportriemen (3) vorgesehen ist.

8. Transportvorrichtung, nach Patentanspruch 1 und 7, **dadurch gekennzeichnet,** dass auf beiden Seiten des zentral angeordneten Foerderriemens (3) oder der Mittenebene der Foerderbahn (2), die vorgesehenen Transportriemen einen gegenseitigen Abstand aufweisen, der gegenueber dem zentral angeordneten Riemen (3) oder der Mittelebene zu den Enden der Umlenkrollen (4) zunimmt.

9. Transportvorrichtung, nach Patentanspruch 1, **dadurch gekennzeichnet**, dass in der Naehe der Umlenkrollen (4) angetriebene Verbindungsrollen (7, 8) vorgesehen sind.

## Claims

1. Apparatus for the transport of signature titles on an arcuate track run between a feed track and a discharge track which are arranged at an angle to one another, characterized in that the conveying track (2) is formed by a plurality of elastic endless belts (3) which are arranged parallel to one another, in that the curved conveying track (2) ascends from the inside of the curve to the outside of the curve, in that the belts (3) are set in motion by driven deflecting rollers, the diameter of which increases from the inside of the curve to the outside of the curve, and in that the deflecting rollers have grooves (5) for receiving the belts (3) and the belts are guided by pulleys (12) which are arranged combined in groups on lines (R) extending in a radiating manner from the centre point (X) of the curve to the outside of the latter.

2. Transport apparatus according to Patent Claim 1, characterized in that the belt pulleys (12) for guiding the belts (3) and for forming the conveying track (2) are arranged on an annular sheet-metal sector (11), and this sheet-metal sector is arranged ascending from the inside of the curve to the outside of the curve and has receiving brackets which are made by stamping the sheet-metal sector and which are bent downwards, in that the belt pulleys (12) are received freely rotatably by an axis (21) which forms an angle of less than 90° with the transport track (2), and in that the upper edge (19) of the pulleys (12) has a chamfer oriented parallel to the conveying plane.

3. Transport apparatus according to Patent Claims 1 and 2, characterized in that the pulleys (12) for guiding the belts are made hollow and are received, by means of a ball bearing (15), by a bolt (14) which is connected via a screw (16) to a bracket (13) of the sheet-metal sector (11).

4. Transport apparatus according to Patent Claims 1 and 3, characterized in that the sheet-metal sector (11) is subdivided into radial segments (24), each segment of which receives the guide pulleys (12) of one radiating line (R), and in that the radially extending segments (24) are arranged fixedly at the inner end and are arranged so as to be of adjustable height at the outer end (25).

5. Transport apparatus according to Patent Claim 4, characterized in that the outer end (25) of the radial segments (24) has a holding bracket (27) possessing a vertically arranged window-like orifice (28), through which passes a clamping screw (29) which can be screwed into a fixed part (10) of the transport apparatus (1).

6. Transport apparatus according to Patent Claims 1 and 4, characterized in that there are arranged underneath the pulleys (12) of the transport track (2), between the deflecting rollers (4), two transverse struts (23) which extend in a radiating manner and which receive guide pulleys (12) arranged in a row for the return of the belts (3).

7. Transport apparatus according to Patent Claim 1, characterized in that the same number of conveyor belts (3) is provided on the two sides of a central conveyor belt (3) or of the mid-plane of the conveying track (2).

8. Transport apparatus according to Patent Claims 1 and 7, characterized in that, on both sides of the centrally arranged conveyor belt (3) or of the mid-plane of the conveying track (2), the conveyor belts provided are at a mutual spacing which increases towards the ends of the deflecting rollers (4) in relation to the centrally arranged belt (3) or to the mid-plane.

9. Transport apparatus according to Patent Claim 1, characterized in that driven connecting rollers (7, 8) are provided in the vicinity of the deflecting rollers (4).

## Revendications

1. Dispositif pour le transport de signatures de feuille dans le cas d'un trajet arqué entre une voie d'amenée et une voie d'évacuation qui sont disposées suivant un certain angle l'une relativement à l'autre, caractérisé en ce que la voie de transport (2) est constituée d'un grand nombre de courroies élastiques sans fin (3) qui sont disposées parallèlement les unes aux autres, que la voie de transport courbe (2) monte du côté intérieur de courbe vers le côté extérieur de courbe, que les courroies (3) sont mises en mouvement par des rouleaux de déviation menés dont le diamètre augmente du côté intérieur de courbe vers le côté extérieur de courbe, que les rouleaux de déviation présentent des rainures (5) afin de recevoir les courroies (3) et que les courroies sont guidées par des poulies (12) qui sont réunies par groupes sur des lignes (R) qui s'étendent en forme de rayons du centre (X) de la courbe vers le côté extérieur de celle-ci.

2. Dispositif de transport selon la revendication 1, caractérisé en ce que les poulies (12) pour le guidage des courroies (3) et pour constituer la voie de transport (2) sont disposés sur un secteur en tôle annulaire (11) et que ce secteur en tôle est disposé en s'élevant depuis l'intérieur de la courbe vers l'extérieur de la courbe et présente des languettes de réception qui sont fabriquées par découpage du secteur en tôle et qui sont repliées vers le bas, que les poulies (12) sont reçues de façon librement tournante par un axe (21) qui forme avec la voie de transport (2) un angle inférieur à 90°, et que le bord supérieur (19) des poulies (12) présente un chanfrein qui est orienté parallèlement au plan de transport.

3. Dispositif de transport selon la revendication 1 et 2, caractérisé en ce que les poulies (12) pour le guidage des courroies sont creuses et sont reçues au moyen d'un roulement à billes (15) par un boulon (14) qui est relié par une vis (16) à une languette (13) du secteur en tôle (11).

4. Dispositif de transport selon la revendication 1 et 3, caractérisé en ce que le secteur en tôle (11) est divisé en des segments radiaux (24) dont chaque segment reçoit les poulies (12) d'un rayon à lignes (R), et que les segments s'étendant radialement (24) sont disposés fixes à l'extrémité interne et sont disposés de façon réglable en hauteur à l'extrémité externe (25).

5. Dispositif de transport selon la revendication 4, caractérisé en ce que l'extrémité externe (25) des segments radiaux (24) présente une languette de retenue (27) qui présente une ouverture en forme de fenêtre (28) disposée verticalement à travers laquelle passe un boulon de serrage (29) qui peut être vissé dans une partie fixe (10) du dispositif de transport (1).

6. Dispositif de transport selon la revendication 1 et 4, caractérisé en ce que deux traverses (23) sont disposées en dessous des poulies (12) de la voie de transport (2) entre les rouleaux de déviation (4) et qui s'étendent en forme de rayons et qui reçoivent des poulies (12) disposées en une rangée pour le retour des courroies (3).

7. Dispositif de transport selon la revendication 1, caractérisé en ce que le même nombre de courroies de transport (3) est prévu sur les deux côtés d'une courroie de transport centrale (3) ou du plan médian de la voie de transport (2).

8. Dispositif de transport selon la revendication 1 et 7, caractérisé en ce que les courroies de transport prévues présentent sur les deux côtés d'une courroie de transport (3) disposée au centre ou du plan médian de la voie de transport (2) un espacement mutuel qui augmente par rapport à la courroie (3) disposée au centre ou au plan médian vers les extrémités des rouleaux de renvoi (4).

9. Dispositif de transport selon la revendication 1, caractérisé en ce que des rouleaux de liaison menés (7, 8) sont prévus au voisinage des rouleaux de déviation (4).
